# EUROPÄISCHE PATENTSCHRIFT

(11) **EP 0 856 100 B1**
(45) Veröffentlichungstag und Bekanntmachung des Hinweises auf die Patenterteilung: **06.05.1999**
(21) Anmeldenummer: 96945490.9
(22) Anmeldetag: 10.10.1996
(51) Int. Cl.: F02F 3/00

(54) **GEGOSSENER LEICHTMETALLKOLBEN FÜR EINEN 2-TAKT-MOTOR**
CAST LIGHT METAL PISTON FOR A TWO-STROKE ENGINE
PISTON EN METAL LEGER COULE POUR MOTEUR DEUX TEMPS

(30) Priorität: 16.10.1995 DE 19538407
(43) Veröffentlichungstag der Anmeldung: 05.08.1998
(73) Patentinhaber: MAHLE GMBH, D-70376 Stuttgart (DE)
(72) Erfinder: ULRICH, Reiner, D-71287 Weissach (DE); SCHMIDT, Joachim, D-70179 Stuttgart (DE); BUSCHKAMP, Udo, D-78595 Hausen (DE)
(86) Internationale Anmeldenummer: DE9601937
(87) Internationale Veröffentlichungsnummer: WO9714880

(56) Entgegenhaltungen:
- FR-A- 1 081 882
- US-A- 4 161 163
- US-A- 4 195 600
- PATENT ABSTRACTS OF JAPAN vol. 006, no. 181 (M-156), 17.September 1982 & JP 57 088253 A (YAMAHA MOTOR CO LTD), 2.Juni 1982,

## Beschreibung

Die Erfindung betrifft einen gegossenen Leichtmetallkolben für einen 2-Takt-Motor nach dem Oberbegriff des Patentanspruchs.

Ein derartiger aus der Praxis bekannter Leichtmetallkolben ist in Kastenbauart ausgeführt, wobei in jedem der den Kolbenschaft jeweils mit der Kolbenbolzennabe verbindenden Wandteil eine fensterartige Aussparung vorgesehen ist, so daß beim Durchströmen des Gasgemisches von innen nach außen durch die vier Fenster eine entsprechende Kolbenkühlung erreicht wird.

Nachteilig an einer derartigen Ausführung ist der große Herstellungsaufwand beim Gießen des Kolbens, um insbesondere Kaltschweißstellen im Bereich der fensterartigen Aussparungen zu vermeiden.

Problem der vorliegenden Erfindung ist es, auf konstruktiv einfache Weise einen Kolben zu finden, der gußtechnisch einfach herstellbar die an einen 2-Takt-Motor gestellten Anforderungen bezüglich Kühlung, geringes Gewicht und Gemischüberströmung gut erfüllt.

Gelöst wird dieses Problem mit einem gegossenen Leichtmetallkolben mit den Merkmalen nach dem Kennzeichen des Patentanspruchs.

Der Erfindung liegt insbesondere die Erkenntnis zugrunde, daß bei herstellungs- und kostengünstigem einseitigen Anguß jeweils eine fensterartige Aussparung in dem den Kolbenschaft mit der Kolbenbolzennabe verbindenden Wandteil auf Angußseite einerseits gießtechnisch problemlos herstellbar ist und andererseits bezüglich Kühlung des Kolbens ausreichend ist. Außerdem ist durch das andere geschlossene Wandteil einerseits ein besserer Wärmefluß vom Kolbenboden zum Kolbenschaft erreicht und andererseits durch die unterschiedliche Masse der beiden Wandteile an einer Kolbenbolzennabe eine Desachsierung des Kolbenbolzens nicht notwendig, wodurch der Herstellungsaufwand wiederum verringert wird. Zusätzlich ist durch das unten hochgezogene geschlossene Wandteil ein größerer Gasdurchsatz erreichbar.

Die Erfindung ist anhand eines bevorzugten, in der Zeichnung dargestellten Ausführungsbeispiels näher erläutert.

Es zeigen
- Fig. 1: einen erfindungsgemäßen Kolben im Schnitt,
- Fig. 2: eine Seitenansicht teilweise im Schnitt,
- Fig. 3: einen Schnitt III-III gem. Fig. 2 **und**
- Fig. 4: einen Schnitt IV - IV gem. Fig. 2.

Ein gegossener Leichtmetallkolben 1 in Kastenbauart für einen 2-Takt-Motor, z.B. als Antriebsmotor für eine Kettensäge, besteht einstückig aus einem Kolbenkopf 2 und einem Kolbenschaft 3, wobei Kolbenbolzennaben 4 am Kolbenboden 5 einstückig angeformt und mit dem Kolbenschaft 3 über gerade Wandteile 6, 7 verbunden sind.

In jedem Wandteil 6 auf Angußseite des Kolbens 1 ist jeweils eine fensterartige Aussparung 8 vorgesehen, die hier gießtechnisch problemlos herstellbar ist und insbesondere zur Kühlung, Gewichtsreduzierung und Durchströmung des Gemisches dient.

Das jeweilige von der Angußseite entfernt liegende Wandteil 7 ist geschlossen bis zum Kolbenboden 5 ausgeführt und an seinem unteren, am offenen Schaftende 9 liegenden Bereich nach oben hochgezogen 10, so daß sich hier eine Aussparung 11 ergibt, die mit entsprechenden Öffnungen im Zylinder (nicht gezeichnet) zusammenwirkt, um eine gezielte Gemischüberströmung zu erreichen. Durch die unterschiedliche Ausbildung der beiden Wandteile 6, 7 an einer Kolbenbolzennabe 4 ergeben sich unterschiedliche Massen bezüglich der durch die Mitte der Kolbenbolzennabe in Kolbenlängsachse sich erstreckende Ebene, so daß bezüglich Geräuschminimierung auf eine sonst notwendige Desachsierung der Kolbenbolzenachse verzichtet werden kann.

Mit einer derartigen Ausführung wird auf konstruktiv einfache Weise ein gegossener Leichtmetallkolben für einen 2-Takt-Motor geschaffen, der durch die Kombination seiner Merkmale einen optimalen Kompromiß bezüglich Gießfähigkeit, Kühlung, Gewichtsreduzierung, Geräuschminderung und Gemischüberströmung darstellt.

## Patentansprüche

1. Gegossener Leichtmetallkolben in Kastenbauart für einen 2-Takt-Motor, bei dem die Kolbenbolzennaben einstückig am Kolbenboden angeformt und mit dem Kolbenschaft über in etwa geraden Wandteilen verbunden sind,
**gekennzeichnet** durch folgende Merkmale:
- der Kolbenrohling weist nur einen Anguß im Bereich einer Kolbenschaftseite (3) auf,
- das den Kolbenschaft (3) mit der Kolbenbolzennabe (4) verbindende Wandteil (6) auf der Angußseite ist mit einer fensterartigen Aussparung (8) versehen,
- das den Kolbenschaft (3) mit der Kolbenbolzennabe (4) verbindende von der Angußseite entfernt liegende Wandteil (7) ist geschlossen ausgeführt,
- das geschlossene Wandteil (7) ist bezüglich der Schaftlänge vom offenen Schaftende (9) her nach oben hochgezogen (10).

## Claims

1. A cast light metal piston of box-type construction for a 2-stroke engine in which the gudgeon pin bosses are integrally formed on the piston crown and are connected to the piston body via substantially straight wall parts, characterised by the following features:
- the piston blank has only one deadhead in its region of a piston body side (3),
- the wall part (6) connecting the piston body (3) to the gudgeon pin boss (4) is provided on the deadhead side with a window-like cut-out (8),
- the wall part (7) remote from the deadhead side and connecting the piston body (3) to the gudgeon pin boss (4) is of closed construction,
- in relation to the body length, the closed wall part (7) is extended upwardly from the open body end (9).

## Revendications

1. Piston en métal léger coulé réalisé en construction modulaire pour un moteur à deux temps, sur lequel les moyeux d'axe de piston sont conformés d'une seule pièce sur le fond de piston et sont assemblés avec la tige de piston par l'intermédiaire de parties de paroi à peu près rectilignes, caractérisé par les caractéristiques suivantes :
- l'ébauche de piston ne présente qu'une entrée dans la zone d'un côté de la tige de piston (3),
- la partie de paroi (6), assemblant la tige de piston (3) avec le moyeu d'axe de piston (4), est munie, côté entrée, d'un évidement (8) en forme de fenêtre,
- la partie de paroi (7), assemblant la tige de piston (3) avec le moyeu d'axe de piston (4) et distante du côté entrée, a une réalisation fermée,
- la partie de paroi fermée (7), par rapport à la longueur de tige, est relevée vers le haut (10) à partir de l'extrémité ouverte (9) de la tige.
